# EUROPÄISCHE PATENTSCHRIFT

(11) **EP 2 151 364 B1**
(45) Veröffentlichungstag und Bekanntmachung des Hinweises auf die Patenterteilung: **29.08.2012**
(21) Anmeldenummer: 09162666.3
(22) Anmeldetag: 15.06.2009
(51) Int. Cl.: B61L 29/22, B61L 1/14, B61L 29/30

(54) **Verfahren und Vorrichtung zur Sicherung eines automatischen, signalgesteuerten Bahnüberganges**
Method and device for securing an automatic, signal-controlled level crossing
Procédé et dispositif de sécurisation d'un processus automatique et commandé par signal

(30) Priorität: 06.08.2008 EP 08014061
(43) Veröffentlichungstag der Anmeldung: 10.02.2010
(73) Patentinhaber: Siemens Schweiz AG, 8047 Zürich (CH)
(72) Erfinder: Diethelm, Bernhard, 8854 Galgenen (CH)
(74) Vertreter: Fischer, Michael

(56) Entgegenhaltungen:
- DE-A1-102006 040 540
- US-A- 5 680 120
- PICKEL P: "NEUE VOLLAUTOMATISCHE GEFAHRENRAUM-FREIMELDEANLAGE GFR" 1. Dezember 1997 (1997-12-01), SIGNAL + DRAHT, TELZLAFF VERLAG GMBH. DARMSTADT, DE, PAGE(S) 41 - 43 , XP000779908 ISSN: 0037-4997 * Kapitel 1, 4 und 5;Abbildungen 1,2 *

## Beschreibung

Die Erfindung betrifft ein Verfahren und eine Vorrichtung zur Sicherung eines automatischen, signalgesteuerten Bahnüberganges nach den Oberbegriffen der Ansprüche 1 und 7.

Es ist nach dem Stand der Technik bekannt, zur Steuerung eines automatischen, signalgesteuerten Bahnüberganges bei Annäherung eines Schienenfahrzeuges oder eines Zuges mit mehreren Schienenfahrzeugen mittels Schienenkontakten vor und hinter dem Bahnübergang die Räder bzw. Achsen der einzelnen Schienenfahrzeuge zu zählen. Das Schließen des Bahnüberganges (Einschalten der Lichtsignalanlage und Schließen der Schranken/Halbschranken) wird durch ein separates Einschaltmittel ausgelöst, welches sich in genügender Distanz zum Bahnübergang befindet. Die einzelnen Räder werden dann gezählt. Entsprechen dann die nach dem Bahnübergang gezählten Räder bzw. Achsen dem vor dem Bahnübergang gezählten Wert, so hat das Schienenfahrzeug bzw. der gesamte Zug den Bahnübergang passiert und er wird für den Straßenverkehr wieder freigegeben. Bei einer anderen Variante erfolgt die Gleisfreimeldung über isolierte Schienenabschnitte, bei denen durch die Räder und Achsen ein Stromkreis geschlossen wird, der dann wieder unterbrochen wird, wenn das Schienenfahrzeug bzw. der Zug diesen Abschnitt wieder verlassen hat und somit ein Signal zum Öffnen des Bahnüberganges auslöst. In der Regel wird zusätzlich zum Gleisstromkreis ein Schienenkontakt montiert. Die Freigabe des Bahnübergangs erfolgt nur, wenn beide Schaltmittel (Gleisstromkreis und Schienenkontakt) befahren worden sind und wieder frei sind. In anderen Ausprägungen werden auch nur zwei Schienenkontakte (einer links, der andere rechts des Übergangs) montiert. Hierbei erfolgt die Freigabe auch erst, wenn beide Schienenkontakte befahren worden sind und wieder frei sind.

Aus der DE 10 2006 040540 A1 ist es weiter bekannt, nach dem Schliessen des Bahnübergangs die den freien Bahnübergang passierenden Fahrzeuge mit einem bildgebenden Sensor zu registrieren, wobei nach der Registrierung des Endes eines einzelnen Schienenfahrzeugs oder des Endes des letzten Schienenfahrzeugs eines Zuges ein Signal zum Öffnen der Schranken und zum Ausschalten der Lichtsignale zum Stoppen bzw. zur Rot/Grün-Umschaltung auszulösen.

Es ist die Aufgabe der Erfindung, ein Verfahren und eine Vorrichtung anzugeben, mit denen unter Vermeidung der Rad- bzw. Achszählung und isolierter Gleisabschnitte ein sicherer Betrieb eines automatischen signalgesteuerten Bahnüberganges unter Erhöhung der Sicherheit bei dicht aufeinander folgenden Fahrzeugen gewährleistet ist

Die Aufgabe wird durch ein Verfahren und eine Vorrichtung gemäß der Oberbegriffe der Ansprüche 1 bzw. 6 gelöst, bei denen erfindungsgemäß nach dem Schließen des Bahnüberganges die den freien Bahnübergang passierenden Schienenfahrzeuge von einem Laserscanner registriert werden. Nach Registrierung des Endes eines einzelnen Schienenfahrzeuges oder des Endes des letzten Schienenfahrzeuges eines Zuges wird dann ein Signal zum Öffnen der Schranken und zum Ausschalten der Lichtsignale ausgelöst. Weiter wird zur Ermittlung des Zugendes die Detektionszeitspanne zwischen den Schienenfahrzeugen gemessen. Das Zugende ist erkannt, wenn nach dem Ende eines Schienenfahrzeuges innerhalb einer festgelegten Zeitspanne, die größer als die Detektionszeitspanne zwischen zusammengekoppelten Schienenfahrzeugen ist, kein neues Schienenfahrzeug registriert wird.

Mittels der zusätzlich definierten Detektionszeitspanne zwischen gekoppelten Wagen und der zusätzlichen Zeitspanne, die grösser ist als die Detektionszeitspanne, wird das Signal zum Öffnen somit in Erhöhung der Sicherheit erst dann gegeben, wenn diese festgelegte Zeitspanne verstrichen ist, ohne dass ein neues Schienenfahrzeug registriert worden ist. Vorteilhafte Ausgestaltungen der Erfindung sind in den Unteransprüchen dargelegt.
So ist es besonders kostengünstig, den Laserscanner zusätzlich zum Detektieren eines Straßenfahrzeuges zwischen geschlossenen Halbschranken zu verwenden, um ein Abbrems- und Stoppsignal für die Schienenfahrzeuge oder Züge, die sich dem Bahnübergang nähern, auszulösen, das solange aktiv ist, bis das Straßenfahrzeug den Übergang verlassen hat.

Bei Vollschranken wird das Schließen der Schranken erst eingeleitet, nachdem keine Straßenfahrzeuge mehr auf dem Übergang detektiert werden. Die Verkehrsteilnehmer werden mittels optischer und akustischer Signale aufgefordert, vor den Schranken anzuhalten.

Um auch bei Nebel die Fahrzeuge sicher zu detektieren, ist es vorteilhaft, wenn der Laserscanner im Infrarotbereich arbeitet.

Da die zu detektierenden Fahrzeuge unterschiedliche Form und Größe aufweisen, ist es zu ihrem sicheren Erfassen weiterhin vorteilhaft, dass der Laserscanner Lasersensoren in verschiedenen Höhen besitzt.

Die Erfindung wird anschließend anhand eines Ausführungsbeispieles näher erläutert, das in der Zeichnung dargestellt ist.

FIG 1 zeigt in einem Übersichtsschema den Schließ- und Öffnungsablauf eines automatischen, signalgesteuerten Bahnüberganges mit Lichtsignal- und Schrankenanlage

Nähert sich ein einzelnes Schienenfahrzeug oder ein Zug dem Bahnübergang, so löst er in entsprechendem Abstand vor dem Bahnübergang über einen Schienenkontakt ein Signal zum Schließen des Bahnüberganges aus 1. Dadurch werden die Lichtsignale zum Stoppen des Straßenverkehrs aktiviert und die Halbschranken geschlossen 2. Der Bahnübergang besitzt einen Laserscanner zum Registrieren sowohl der Straßen- als auch der Schienenfahrzeuge im bereich des Bahnüberganges. Dazu kann ein sicherheitsgerichteter Laserscanner, wie er in Industrie zur Überwachung von Gefahrenbereichen verwendet wird, eingesetzt werden. Der Laserscanner ist dabei so ausgestaltet, dass Fahrzeuge jeder Art (Sensoren in verschiedenen Höhen) auch bei Nebel (Infrarotbereich) registriert werden. Nachdem der Bahnübergang geschlossen ist, wird durch den Laserscanner registriert, ob sich auf dem Bahnübergang zwischen den geschlossen Halbschranken ein Straßenfahrzeug befindet 3. Wenn ja, wird ein Abbrems- und Stoppsignal für das heran nahende Schienenfahrzeug/den heran nahenden Zug ausgelöst 4. Sowie das Straßenfahrzeug den Bahnübergang verlassen hat 5, erhält Schienenfahrzeug/Zug ein Signal zur Weiterfahrt 6. Danach oder falls sich kein Straßenfahrzeug auf dem Bahnübergang befunden hat, werden durch den Laserscanner die den Bahnübergang passierenden Schienenfahrzeuge detektiert 7. Hat das Schienenfahrzeug bzw. der Zug den Bahnübergang verlassen, d.h. der Laserscanner registriert kein Schienenfahrzeug/keinen Zug mehr, so wird die Lichtsignalanlage ausgeschaltet bzw. auf grün geschaltet und die Halbschranken werden geöffnet 9. Weist der Bahnübergang Vollschranken aus, so dürfen die Schranken erst geschlossen werden, wenn keine Straßenfahrzeuge mehr zwischen den Schranken detektiert werden. Das Zugende wird erkannt, wenn innerhalb einer festgelegten Zeitspanne, die größer als die Detektionszeitspanne zwischen zusammengekoppelten Schienenfahrzeugen ist, kein neues Schienenfahrzeug registriert wird. Die erfindungsgemäße Lösung ist also besonders vorteilhaft, wenn eine Raumüberwachung sowieso gefordert ist, ob sich ein Straßenfahrzeug zwischen den Schranken befindet. Der Laserscanner übernimmt zwei Aufgaben und man braucht nur noch ein Schienenschaltmittel. Als Laserscanner sind sicherheitsgerichtete Laserscanner einsetzbar, wie sie in der Industrie zur Überwachung von Gefahrenbereichen im Umfeld von Maschinen verwendet werden.

## Patentansprüche

1. Verfahren zur Sicherung eines automatischen, signalgesteuerten Bahnüberganges mit Lichtsignal- und Schrankenanlage, bei dem im festgelegten Abstand vor dem Bahnübergang durch ein zum Bahnübergang fahrendes Schienenfahrzeug oder das erste Schienenfahrzeug eines Zuges ein Signal zur Aktivierung der Lichtsignalanlage zur Abgabe von Lichtzeichen als Stoppsignale für Straßenfahrzeuge und zur Schließung der Schranken/Halbschranken des Bahnüberganges ausgelöst wird (1), **dadurch gekennzeichnet, dass** nach dem Schließen des Bahnüberganges (2) die den freien Bahnübergang passierenden Schienenfahrzeuge von einem Laserscanner registriert werden (7), wobei nach Registrierung des Endes eines einzelnen Schienenfahrzeuges oder des Endes des letzten Schienenfahrzeuges eines Zuges (8) ein Signal zum Öffnen der Schranken und zum Ausschalten der Lichtsignale zum Stoppen bzw. zur Rot/Grün-Umschaltung ausgelöst wird (9), wobei das Ende des Zuges erkannt wird, wenn nach dem Ende eines Schienenfahrzeuges innerhalb einer festgelegten Zeitspanne, die größer als die Detektionszeitspanne zwischen zusammengekoppelten Schienenfahrzeugen ist, kein neues Schienenfahrzeug registriert wird.

2. Verfahren nach Anspruch 1,
**dadurch gekennzeichnet, dass** vom Bahnübergang ein Abbremsund Stoppsignal für die zum Bahnübergang fahrenden Schienenfahrzeuge oder Züge ausgelöst wird (4), wenn sich ein mittels des Laserscanners detektiertes Straßenfahrzeug zwischen geschlossenen Halbschranken befindet (3), das solange aktiv ist, bis das Straßenfahrzeug den Übergang verlassen hat (6).

3. Verfahren nach Anspruch 2,
**dadurch gekennzeichnet, dass** bei Vollschranken der Bahnübergang erst geschlossen wird, wenn keine Straßenfahrzeuge mehr zwischen den Schranken detektiert werden.

4. Verfahren nach Anspruch 1 oder 2,
**dadurch gekennzeichnet, dass** der Laserscanner im Infrarotbereich arbeitet.

5. Verfahren nach einem der vorangehenden Ansprüche,
**dadurch gekennzeichnet, dass** der Laserscanner Lasersensoren in verschiedenen Höhen aufweist.

6. Vorrichtung zur Sicherung eines automatischen, signalgesteuerten Bahnüberganges mit Lichtsignal- und Schrankenanlage, bei der im festgelegten Abstand vor dem Bahnübergang durch ein zum Bahnübergang fahrendes Schienenfahrzeug oder das erste Schienenfahrzeug eines Zuges ein Signal zur Aktivierung der Lichtsignalanlage zur Abgabe von Lichtzeichen als Stoppsignale für Straßenfahrzeuge und zur Schließung der Schranken des Bahnüberganges ausgelöst wird,
**dadurch gekennzeichnet, dass** die Vorrichtung einen Laserscanner aufweist, der nach dem Schließen des Bahnüberganges die den freien Bahnübergang passierenden Schienenfahrzeuge registriert, wobei nach Registrierung des Endes eines einzelnen Schienenfahrzeuges oder des Endes des letzten Schienenfahrzeuges eines Zuges ein Signal zum Öffnen der Schranken und zum Ausschalten der Lichtsignale auslösbar ist, wobei das Ende des Zuges folgerbar ist, wenn nach dem Ende eines Schienenfahrzeuges innerhalb einer festgelegten Zeitspanne, die größer als die Detektionszeitspanne zwischen zusammengekoppelten Schienenfahrzeugen ist, kein neues Schienenfahrzeug registriert wird.

7. Vorrichtung nach Anspruch 6, **dadurch gekennzeichnet, dass** die Vorrichtung so ausgestaltet ist, dass bei mittels des Laserscanners detektiertem Straßenfahrzeug zwischen geschlossenen Halbschranken ein Abbrems- und Stoppsignal für das Schienenfahrzeug oder den Zug ausgelöst wird, das solange aktiv ist, bis das Straßenfahrzeug den Übergang verlassen hat.

8. Vorrichtung nach Anspruch 6, **dadurch gekennzeichnet, dass** der Laserscanner im Infrarotbereich arbeitet.

9. Vorrichtung nach Anspruch 8, **dadurch gekennzeichnet, dass** Laserscanner Lasersensoren in verschiedenen Höhen aufweist.

## Claims

1. Method for securing an automatic, signal-controlled level-crossing having a light-signal and barrier system, in which a signal for activating the light-signal system for outputting light signals as stop signals for road vehicles and for closing the barriers/half-barriers of the level-crossing are triggered (1) at a set distance upstream of the level-crossing by a rail car travelling towards the level-crossing or the first rail car of a train,
**characterised in that** after the closure of the level-crossing (2) the rail cars passing the free level-crossing are registered (7) by a laser scanner, wherein after registration of the end of an individual rail car or the end of the last rail car of a train (8) a signal is triggered (9) to open the barriers, to switch off the light signals to stop traffic and/or to switch a red/green signal, wherein the end of the train is identified if after the end of a rail car no new rail car is registered within a set timespan which is longer than the detection timespan between coupled rail cars.

2. Method according to claim 1,
**characterised in that** a brake and stop signal for the rail cars or trains travelling towards the level-crossing is triggered (4) by the level-crossing if a road vehicle detected using the laser scanner is located between closed half-barriers (3), and is active until the road vehicle has left the level-crossing (6).

3. Method according to claim 2,
**characterised in that** in the case of full barriers the level-crossing is not closed until no road vehicles are any longer detected between the barriers.

4. Method according to claim 1 or 2,
**characterised in that** the laser scanner works in the infrared range.

5. Method according to one of the preceding claims,
**characterised in that** the laser scanner has laser sensors at different heights.

6. Device for securing an automatic, signal-controlled level-crossing with a light-signal and barrier system, in which a signal for activating the light-signal system for outputting light signals as stop signals for road vehicles and for closing the barriers of the level-crossing is triggered at a set distance upstream of the level-crossing by a rail car travelling towards the level-crossing or the first rail car of a train,
**characterised in that** the device has a laser scanner which after the closure of the level-crossing registers the rail cars passing the free level-crossing, wherein after registration of the end of an individual rail car or the end of the last rail car of a train a signal to open the barriers and to switch off the light signals can be triggered, wherein the end of the train can be inferred if after the end of a rail car no new rail car is registered within a set timespan which is longer than the detection timespan between coupled rail cars.

7. Device according to claim 6, **characterised in that** the device is designed such that if a road vehicle is detected between closed half-barriers by the laser scanner a brake and stop signal for the rail car or the train is triggered which is active until the road vehicle has left the level-crossing.

8. Device according to claim 6, **characterised in that** the laser scanner works in the infrared range.

9. Device according to claim 8, **characterised in that** the laser scanner has laser sensors at different heights.

## Revendications

1. Procédé de sécurisation d'un passage à niveau automatique commandé par signal et ayant une installation de signalisation lumineuse et une installation de barrière, dans lequel à une distance fixée avant le passage à niveau il est déclenché, ( 1 ) par un véhicule ferroviaire ou par le premier véhicule ferroviaire d'un train allant au passage à niveau, un signal d'activation de l'installation de signalisation lumineuse pour l'émission de signes lumineux en tant que signaux d'arrêt pour des véhicules routiers et pour la fermeture des barrières/demi-barrières du passage à niveau, **caractérisé en ce qu'**après la fermeture du passage à niveau ( 2 ) on enregistre ( 7 ) par un lecteur laser les véhicules ferroviaires passant le passage à niveau libre, dans lequel après enregistrement de la fin d'un véhicule ferroviaire individuel ou de la fin du dernier véhicule ferroviaire d'un train ( 8 ), il est déclenché ( 9 ) un signal pour l'ouverture des barrières et pour la mise hors circuit des signaux lumineux pour l'arrêt ou pour la commutation rouge/vert, la fin du train étant détectée lorsque après la fin d'un véhicule ferroviaire il n'est pas enregistré de nouveaux véhicules ferroviaires dans un laps de temps fixé qui est plus grand que le laps de temps de détection entre des véhicules ferroviaires attelés ensemble.

2. Procédé suivant la revendication 1,
**caractérisé en ce qu'**il est déclenché ( 4 ) par le passage à niveau un signal de freinage et d'arrêt pour les véhicules ferroviaires ou les trains allant au passage à niveau, lorsqu'un véhicule routier détecté au moyen du lecteur laser se trouve ( 3 ) entre des demi-barrières fermées, signal qui est actif jusqu'à ce que le véhicule routier a quitté ( 6 ) le passage à niveau.

3. Procédé suivant la revendication 2,
**caractérisé en ce que** pour des barrières complètes on ne ferme le passage à niveau que lorsque l'on ne détecte plus de véhicule routier entre les barrières.

4. Procédé suivant la revendication 1 ou 2,
caractérisé en ce le lecteur laser opère dans le domaine infrarouge.

5. Procédé suivant l'une des revendications précédentes,
**caractérisé en ce que** le lecteur laser a des capteurs lasers à des niveaux différents.

6. Dispositif de sécurisation d'un passage à niveau automatique commandé par signal et ayant une installation de signalisation lumineuse et une installation de barrière, dans lequel à une distance fixée avant le passage à niveau il est déclenché, par un véhicule ferroviaire ou par le premier véhicule ferroviaire d'un train allant au passage à niveau, un signal d'activation de l'installation de signalisation lumineuse pour l'émission de signes lumineux en tant que signaux d'arrêt pour des véhicules routiers et pour la fermeture des barrières/demi-barrières du passage à niveau, **caractérisé en ce que** le dispositif comporte un lecteur laser qui après la fermeture du passage à niveau enregistre les véhicules ferroviaires passants le passage à niveau libre, dans lequel après enregistrement de la fin d'un véhicule ferroviaire individuel ou de la fin du dernier véhicule ferroviaire d'un train, un signal d'ouverture des barrières et de mise hors circuit des signaux lumineux peut être déclenché, la fin du train pouvant être détectée si, après la fin d'un véhicule ferroviaire, il n'est pas enregistré de nouveau véhicule ferroviaire dans un laps de temps fixé qui est plus grand que le laps de temps de détection entre deux véhicules ferroviaires attelés ensemble.

7. Dispositif suivant la revendication 6, **caractérisé en ce que** le dispositif est tel que, pour un véhicule routier détecté au moyen du lecteur laser entre des demi-barrières fermées, un signal de freinage et d'arrêt pour le véhicule ferroviaire ou le train est déclenché, signal qui est actif jusqu'à ce que le véhicule routier a quitté le passage à niveau.

8. Dispositif suivant la revendication 6, **caractérisé en ce que** le lecteur laser opère dans le domaine infrarouge.

9. Dispositif suivant la revendication 6, **caractérisé en ce que** le lecteur laser a des capteurs lasers à des niveaux différents.
